# FASCICULE DE BREVET EUROPEEN

(11) **EP 0 581 947 B1**
(45) Date de publication et mention de la délivrance du brevet: **27.03.1996**
(21) Numéro de dépôt: 93905400.3
(22) Date de dépôt: 18.02.1993
(51) Int. Cl.: B65D 83/52

(54) **RECIPIENT DISTRIBUTEUR DE FLUIDE**
BEHÄLTER ZUM SPENDEN VON FLÜSSIGKEITEN
FLUID DISPENSING CONTAINER

(30) Priorité: 24.02.1992 FR 9202087
(43) Date de publication de la demande: 09.02.1994
(73) Titulaire: L'OREAL, F-75008 Paris (FR)
(72) Inventeur: BAUER, Daniel, F-93340 Le Raincy (FR); ESCLAR, Dominique, F-08360 Herpy-L'Arlésienne (FR); BRAQUE, Gérard, F-77290 Mitry-le-Neuf (FR)
(74) Mandataire: Peuscet, Jacques
(86) Numéro de dépôt international: FR9300159
(87) Numéro de publication internationale: WO9316941

(56) Documents cités:
- FR-A- 1 290 166
- FR-A- 2 370 213
- GB-A- 2 050 303
- US-A- 2 778 543
- US-A- 3 104 785
- US-A- 3 377 004
- US-A- 3 519 171
- US-A- 4 142 652

## Description

L'invention concerne un récipient distributeur de fluide équipé d'un moyen de distribution portant un moyen de sortie au travers duquel le fluide est distribué lors de la mise en oeuvre du moyen de distribution. Dans de nombreuses applications, un tel récipient distributeur est utilisé pour distribuer des fluides nocifs ou inflammables et présente dès lors un certain danger s'il est, accidentellement ou non, utilisé en continu compte tenu de la quantité de fluide contenue dans le récipient, prévue en général pour plusieurs utilisations.

On a déjà proposé dans le brevet GB-A- 2 050 303 d'équiper un récipient distributeur du type bidon aérosol d'une chambre de dosage de façon à limiter la quantité de fluide distribué lors d'une utilisation : on comprendra aisément qu'une telle disposition ne suffit pas pour pallier l'inconvénient ci-dessus car de nombreuses utilisations successives sont possibles.

On a également proposé dans le brevet US-A- 3 519 171, pour éviter la vidange complète, donc dangereuse, d'un bidon aérosol, de doter ledit bidon d'un dispositif à bille qui, au bout d'un certain temps de distribution, obture le passage du fluide à distribuer vers le moyen de distribution et est maintenue dans cette position par action de la pression du fluide à distribuer due au gaz propulseur, tant que cette action n'est pas équilibrée par la pression d'un espace, séparé de l'intérieur du bidon par une membrane perméable au gaz propulseur, la structure de cette membrane définissant un temps à la fin duquel la bille libérera le passage du fluide à distribuer vers le moyen de distribution. La disposition selon ce brevet US-A- 3 519 171, si elle évite effectivement la vidange complète du bidon, rend imprécis, voir aléatoire, un dosage de la quantité de fluide à distribuer ; on remarquera, en outre, qu'elle est d'une réalisation compliquée.

US-A-3 377 004 montre un récipient distributeur comprenant une valve de décharge et un soufflet, placé dans le récipient relié à la valve ; l'ensemble permit de délivrer une quantité dosée de produit. Afin d'obtenir une coupure nette de la distribution en fin de dose il est suggerè d'utilizer des moyens additionnels.

FR-A-2 370 213 concerne un dispositif de distribution de fluide selon la première partie de la revendication 1 comportant un tube plongeant dans le fluide à distribuer. Dans le tube plongeur est logé un obstacle délimitant une section de passage restreinte. Sous la pression du produit à distibuer, l'écrasement du tube plongeur assure l'obturation de celui-ci après éjection de la dose de produit. Ce système ne permet pas d'assurer l'éjection d'une quantité précise de fluide et ne permet pas une temporisation importante de la distribution.

US-A-2 778 543 décrit un dispositif aérosol dont le débit est contrôlé par un orifice de section réduite. Mais le débit se maintient aussi longtemps que l'utilisateur appuie sur le bouton-poussoir.

La présente invention a pour objet un récipient distributeur de fluide, de construction simple, et permettant d'éviter tous les inconvénients ci-dessus ; grâce au récipient distributeur, selon l'invention, une quantité précise de fluide peut être distribuée lors d'une utilisation et le récipient distributeur ne peut pas être vidé en continu.

Selon l'invention, un récipient distributeur de fluide équipé d'un moyen de distribution portant un moyen de sortie au travers duquel le fluide est distribué lors de la mise en oeuvre du moyen de distribution, ledit récipient comportant intérieurement une chambre de conditionnement communiquant avec l'intérieur du récipient par des moyens de temporisation réalisés sous forme d'un passage à forte perte de charge pour temporiser l'alimentation de ladite chambre de conditionnement en fluide à distribuer, la chambre de conditionnement étant à volume variable et définie par des parois, dont l'une au moins est une paroi mobile soumise à la pression interne du récipient, ladite chambre de conditionnement étant alimentée en fluide à distribuer au travers du passage à forte perte de charge et communiquant également avec le moyen de distribution, caractérisé par le fait que le moyen de temporisation est constitué par un orifice calibré dont le diamètre règle la temporisation, la paroi mobile de la chambre venant obstruer l'orifice calibré lorsque ladite paroi mobile est dans la position où le volume de la chambre de conditionnement est minimum.

On obtient ainsi une coupure franche de la distribution.

Avantageusement, la paroi mobile de la chambre de conditionnement comprend un soufflet élastique. En fin de vidange de la chambre de conditionnement, le soufflet élastique vient obstruer un orifice calibré constituant le moyen de temporisation.

En variante, la paroi mobile de la chambre de conditionnement peut comprendre une membrane souple. En fin de vidange de la chambre de conditionnement, la membrane vient en appui contre la surface interne du récipient, ce qui obstrue un orifice calibré prévu dans la membrane et constituant le moyen de temporisation.

Avantageusement, en fin de vidange de la chambre de conditionnement, la paroi mobile, en particulier la membrane peut également venir obstruer l'orifice du tube plongeur.

De préférence, l'orifice calibré est prévu dans la paroi mobile.

Le récipient distributeur peut être un bidon aérosol contenant le fluide à distribuer et un fluide propulseur sous pression, le moyen de distribution étant une valve de distribution.

De façon avantageuse, le bidon aérosol comprend un tube plongeur relié à une extrémité à la valve de distribution, la chambre de conditionnement étant reliée à l'autre extrémité du tube plongeur, en sorte que la communication de la chambre de conditionnement avec la valve de distribution s'effectue au travers du tube plongeur.

Le récipient distributeur peut être équipé d'une pompe manoeuvrée manuellement et la chambre de conditionnement est disposée entre le volume intérieur du récipient et l'entrée de la pompe.

L'invention sera décrite plus en détail, ci-après, à titre purement illustratif et non limitatif, à propos de modes de réalisation particuliers représentés sur les dessins annexés.

Sur ces dessins :
- les figures 1 et 2 montrent schématiquement un premier exemple de réalisation d'un récipient distributeur du type bidon aérosol équipé d'une chambre de conditionnement, selon l'invention, dans les deux positions extrêmes des parois mobiles de la chambre de conditionnement ;
- la figure 3 montre une variante de montage de la chambre de conditionnement du type de celle décrite à la figure 1 ;
- les figures 4 et 5 montrent schématiquement un deuxième exemple de réalisation d'un récipient distributeur du type bidon aérosol équipé d'une autre variante de chambre de conditionnement, selon l'invention, dans les deux positions extrêmes de ses parois mobiles ;
- les figures 6 et 7 montrent deux autres variantes de chambre de conditionnement du type de celle de la figure 5 ;
- la figure 8, enfin, représente un exemple de moyen de remplissage rapide d'un récipient distributeur du type bidon aérosol équipé d'une chambre de conditionnement selon l'invention.

Un récipient distributeur est schématiquement illustré en 1 sur la figure 1 ; le récipient distributeur 1 est du type bidon aérosol, l'intérieur 18 du récipient distributeur 1 contenant un fluide à distribuer 19 soumis à la pression interne engendrée par un fluide propulseur, comme connu en soi ; le moyen de distribution est ici une valve de distribution classique 2 qui permet, par action sur un poussoir porté par la valve 2, une distribution de fluide pulvérisé au travers d'une buse 3, le fluide traversant préalablement un tube plongeur 17. Le tube 17 est en communication en 17a avec une chambre de conditionnement 4 constituée, selon l'exemple représenté sur cette figure, d'un soufflet 7 de forme générale cylindrique, la partie cylindrique élastique étant solidarisée de façon étanche par ses extrémités à deux plateaux 5a et 5b ; le plateau 5a est muni d'un orifice calibré 6. Cet orifice 6 est situé au voisinage du bord du plateau 5a, sous un pli du soufflet 7. L'ensemble est tel que lorsque le soufflet 7 est replié, comme illustré sur la figure 2 où le volume de la chambre 4 est minimum, l'orifice 6 est obstrué par le soufflet 7. Toute communication est ainsi coupée entre l'intérieur 18 du récipient et la chambre 4. Toute communication entre l'intérieur 18 et le tube 17 est donc également coupée.

Dans la position représentée à la figure 1, le soufflet 7 est détendu et rempli du fluide à distribuer, la pression interne du récipient régnant dans tout l'intérieur du récipient, y compris dans la chambre 4 de conditionnement. L'orifice 6 est ouvert.

Le fonctionnement en utilisation d'un tel récipient distributeur est le suivant :
En actionnant le poussoir porté par la valve de distribution, pour l'ouverture du clapet que comporte ladite valve, comme connu en soi, et donc non représenté, l'utilisateur provoque la mise en communication avec l'atmosphère du tube plongeur 17 et donc de la chambre de conditionnement 4 ; le fluide est pulvérisé à travers la buse 3 ; la chambre de conditionnement 4 diminue de volume sous l'action de la pression interne du récipient : on notera que, pendant le temps que durera la vidange de la chambre 4, la pulvérisation se fera sous pression constante, à savoir la pression interne du récipient. Comme on le comprendra aisément, la vidange cessera même si l'utilisateur maintient son action sur le poussoir de la valve de distribution, lorsque la chambre 4 aura atteint son volume minimal, par exemple lorsque les plis du soufflet seront jointifs : c'est cette position qui est représentée à la figure 2. L'orifice 6 est alors fermé et l'arrêt de la pulvérisation est net.

Pour pouvoir à nouveau utiliser le récipient distributeur, l'utilisateur devra attendre le remplissage, même partiel, de la chambre 4 qui s'effectuera à travers l'orifice calibré 6 qui constitue donc un moyen de temporisation, laquelle temporisation dépend du calibre de l'orifice 6. Le volume de la chambre 4 est choisi de sorte qu'il définit la quantité maximale autorisée de fluide à distribuer. Il est à noter que, dans la position détendue du soufflet, l'orifice 6 est voisin du fond du récipient, de façon à ce que le maximum du fluide contenu dans le récipient puisse être pris en compte par la chambre 4 lors de son remplissage.

Pour donner un ordre de grandeur des capacités relatives de la chambre et du récipient, dans le cas où, par exemple, le fluide à distribuer est de la laque pour cheveux, la chambre de conditionnement a une capacité de 20 à 30 cm³, correspondant à 2 ou 3 laquages et l'orifice calibré 6 est tel qu'il est nécessaire d'attendre 15 minutes pour que la chambre 4 passe de la position de la figure 2 à celle de la figure 1. Ainsi, grâce à l'invention, les risques associés à une grande concentration du fluide dans le local où s'effectue la distribution du fluide 19 sont très limités.

Sur la figure 3, la chambre de conditionnement 4 est définie également à l'intérieur d'un soufflet 7, mais selon cette variante, le tube 17 est solidaire du plateau 5a muni de moyens de temporisation constitués par un canal calibré 20, tandis que la partie supérieure 5c du soufflet 7 est montée à coulissement étanche sur le tube plongeur 17 qui communique avec la chambre de conditionnement 4 grâce à un orifice diamétral 17a prévu à cet effet dans la paroi du tube plongeur.

Le canal 20 est disposé au voisinage du bord du plateau 5a, sous les plis du soufflet 7. Lorsque le volume de la chambre 4 est minimum, le soufflet 7 replié obstrue le canal 20 comme dans le cas de la figure 2.

Les figures 4 et 5 montrent schématiquement un deuxième exemple de réalisation d'un récipient distributeur du type bidon aérosol équipé d'une autre variante de chambre de conditionnement selon l'invention. Une membrane élastique déformable 8 cylindrique, dont la partie supérieure est ouverte, a son bord circonférentiel solidarisé au récipient 1 par sertissage de la partie cylindrique du récipient et de sa partie conique 1a, comme réalisé habituellement, et son fond solidarisé à l'extrémité inférieure du tube 17 qui le traverse et débouche en 17a dans l'espace compris entre la paroi interne du récipient et la membrane 8 ; cet espace constitue la chambre de conditionnement selon l'invention, dont la paroi mobile soumise à la pression interne du récipient est la membrane 8. Le fond de ladite membrane comporte des moyens 6 de temporisation constitués d'un trou calibré. Le bidon aérosol de la figure 4 fonctionne de la même façon que celui décrit à propos de la figure 1. Dans le cas de la figure 4, la pulvérisation du fluide 19 cesse lorsque sous l'action de la pression interne, la membrane 8 vient en appui contre la surface interne du bidon comme illustré à la figure 5, de sorte que l'orifice calibré 6 est obstrué.

Les figures 6 et 7 montrent des variantes de chambre de conditionnement à membrane ; le tube 17 est solidaire d'une pièce porte-membrane conformée pour recevoir une membrane élastique en lui laissant une possibilité de débattement, le volume engendré par la membrane lors de son débattement constituant la chambre de conditionnement 4 à volume variable selon l'invention ; selon la figure 6, la pièce porte-membrane 23 est en forme de diabolo et la membrane 8 est cylindrique et assujettie de façon étanche aux deux extrémités du diabolo. La membrane 8 est représentée en traits mixtes sur la figure 6 dans la position où la pression interne l'applique sur la surface du diabolo, position pour laquelle la pulvérisation a cessé. Un perçage calibré 8a dans la pièce 23 assure la temporisation du remplissage de la chambre 4. En fin de vidange de la chambre 4, l'orifice 17a est fermé par la membrane 8. Toute communication entre la valve de distribution et la chambre 4 est interrompue. La membrane 8 obstrue également le perçage calibré 8a.

Selon la variante de la figure 7, la pièce porte-membrane 24 présente une cavité semi-sphérique fermée par la membrane 8.

On voit que quelles que soient les formes décrites de chambre de conditionnement selon l'invention, il est impossible de vider complètement en continu le récipient distributeur. En pratique, la durée normale d'une vaporisation est courte : elle ne dépasse pas, en général, 10 secondes pour un insectiside, 15 secondes pour une laque pour cheveux, 5 secondes pour un déodorant, etc.... Un récipient distributeur est en général prévu pour 20 à 50 utilisations, il peut être vidé en 2 à 25 minutes suivant les cas ; grâce à l'invention, et dans le cas d'une temporisation de 15 minutes, il faudra des heures pour vidanger complètement le récipient, qui est donc à considérer comme un récipient distributeur de sécurité.

Les exemples décrits et représentés montrent l'application de l'invention à des bidons aérosols comportant un fluide propulseur et un tube plongeur ; il va de soi que l'invention s'applique également non seulement aux bidons aérosols sans tube plongeur mais également aux récipients distributeurs sans fluide propulseur, qui sont alors équipés d'une pompe manoeuvrée manuellement, la chambre de conditionnement étant disposée entre le volume intérieur du récipient et l'entrée de la pompe. L'invention peut s'appliquer également aux récipients distributeurs de fluides gazeux comprimés, tels que des gaz chimiques comme par exemple le chlore, l'hydrogène, qui sont munis de divers moyens de distribution (robinet...).

Il est à noter qu'il est avantageux de faire en sorte que les moyens de communication de la chambre de conditionnement avec le fluide à distribuer, pour le remplissage de ladite chambre, soient disposés, à l'instant du remplissage, le plus près possible de la paroi inférieure du récipient.

Dans le cas où l'invention est appliquée à un bidon aérosol, dont la mise sous pression est réalisée par l'intermédiaire de la valve de distribution, comme la chambre de conditionnement est disposée entre l'intérieur du récipient et le tube plongeur, les moyens de temporisation rendent longue cette opération de mise sous pression ; pour éviter cet inconvénient, il est utile de prévoir un large passage dans la valve en communication directe avec l'intérieur du récipient et de doter ce large passage d'un clapet anti-retour qui autorise la mise sous pression et est maintenu fermé par la pression interne du récipient ; par exemple, si le bidon aérosol est pourvu d'un tube plongeur, il est pratique d'équiper celui-ci d'un passage doté d'un clapet : sur la figure 8 est montré un exemple de tube 17 muni d'un large orifice radial 22 coopérant avec un manchon cylindrique 21 élastique enfilé serré sur le tube 17 ; la pression dans le tube 17 soulève le manchon 21 lors de la mise sous pression du récipient par le tube 17 et conserve le récipient sous pression lorsque l'opération est terminée.

## Revendications

1. Récipient distributeur (1) de fluide équipé d'un moyen de distribution (2) portant un moyen de sortie (3) au travers duquel le fluide est distribué lors de la mise en oeuvre du moyen de distribution, ledit récipient comportant intérieurement une chambre de conditionnement (4) communiquant avec l'intérieur (18) du récipient par des moyens de temporisation (6, 8a, 11a, 12a, 13, 20) réalisés sous forme d'un passage à forte perte de charge pour temporiser l'alimentation de ladite chambre de conditionnement (4) en fluide à distribuer, la chambre de conditionnement étant à volume variable et définie par des parois, dont l'une au moins est une paroi mobile (5, 7, 8, 11, 12) soumise à la pression interne du récipient, ladite chambre de conditionnement (4) étant alimentée en fluide à distribuer au travers du passage à forte perte de charge et communiquant également avec le moyen de distribution (2), caractérisé par le fait que le moyen, de temporisation est constitué par un orifice calibré (6, 8a, 20) dont le diamètre règle la temporisation, la paroi mobile (5, 7, 8, 11, 12) de la chambre venant obstruer l'orifice calibré lorsque ladite paroi mobile est dans la position où le volume de la chambre de conditionnement (4) est minimum.

2. Récipient distributeur selon la revendication 1, caractérisé par le fait que la paroi mobile de la chambre de conditionnement comprend un soufflet élastique (7).

3. Récipient distributeur selon la revendication 1, caractérisé par le fait que la paroi mobile de la chambre de conditionnement (4) comprend une membrane souple (8).

4. Récipient distributeur selon la revendication 3, caractérisé par le fait que la paroi mobile (8) vient également obstruer l'orifice (17a) d'un tube plongeur (17).

5. Récipient distributeur selon l'une des revendications 1 à 4, caractérisé par le fait que le récipient distributeur (1) est un bidon aérosol contenant le fluide (19) à distribuer et un fluide propulseur sous pression, le moyen de distribution (2) étant une valve de distribution.

6. Récipient distributeur selon la revendication 5, caractérisé par le fait que le bidon aérosol comprend un tube plongeur (17) relié à une extrémité à la valve de distribution (2), la chambre de conditionnement (4) étant reliée à l'autre extrémité du tube plongeur (17), en sorte que la communication de la chambre de conditionnement (4) avec la valve de distribution (2) s'effectue au travers du tube plongeur (17).

7. Récipient distributeur selon l'une des revendications 1 à 6, caractérisé par le fait que le récipient distributeur (1) est équipé d'une pompe manoeuvrée manuellement et la chambre dé conditionnement (4) est disposée entre le volume intérieur du récipient et l'entrée de la pompe.

## Claims

1. Fluid dispensing container (1) equipped with a dispensing means (2) carrying an outlet means (3) through which the fluid is dispensed when the dispensing means is operated, the said container comprising on the inside a conditioning chamber (4) communicating with the inside (18) of the container through retarding means (6, 8a, 11a, 12a, 13, 20) made in the form of a passage with high head loss for retarding the supplying of the said conditioning chamber (4) with fluid to be dispensed, the conditioning chamber having a variable volume defined by walls, at least one of which is a mobile wall (5, 7, 8, 11, 12) subjected to the internal pressure of the container, the said conditioning chamber (4) being supplied with fluid to be dispensed through the passage with high head loss and also communicating with the dispensing means (2), characterized in that, the retarding means consists of a calibrated orifice (6, 8a, 20) whose diameter regulates the retardation, the mobile wall (5, 7, 8, 11, 12) of the chamber blocking off the calibrated orifice when the said mobile wall is in the position in which the volume of the conditioning chamber (4) is a minimum.

2. Dispensing container according to Claim 1, characterized in that the mobile wall of the conditioning chamber comprises an elastic bellows (7).

3. Dispensing container according to Claim 1, characterized in that the mobile wall of the conditioning chamber (4) comprises a flexible membrane (8).

4. Dispensing container according to Claim 3, characterized in that the mobile wall (8) also comes to block the orifice (17a) of an immersed tube (17).

5. Dispensing container according to one of Claims 1 to 4, characterized in that the dispensing container (1) is an aerosol canister containing the fluid (19) to be dispensed and a pressurized propellent fluid, the dispensing means (2) being a dispensing valve.

6. Dispensing container according to Claim 5, characterized in that the aerosol canister comprises an immersed tube (17) connected at one end to the dispensing valve (2), the conditioning chamber (4) being connected to the other end of the immersed tube (17), so that the communication of the conditioning chamber (4) with the dispensing valve (2) occurs through the immersed tube (17).

7. Dispensing container according to one of Claims 1 to 6, characterized in that the dispensing container (1) is equipped with a pump operated manually and the conditioning chamber (4) is arranged between the internal volume of the container and the entry of the pump.

## Patentansprüche

1. Spenderbehälter (1) für ein Fluid, der mit einem Abgabemittel (2) versehen ist, das ein Auslaßmittel (3) aufweist, durch das das Fluid bei der Betätigung den Abgabemittels abgegeben wird, wobei der Behälter innen eine Konditionierkammer (4) aufweist, die mit dem Innenraum (18) das Behälters via Verzögerungsmittel (6,8a,11a,12a,13,20) kommuniziert, die in Form eines einen starken Druckverlust bewirkenden Durchlasses realisiert sind, um die Versorgung der Konditionierkammer (4) mit abzugebendem Fluid zu verzögern, wobei die Konditionierkammer ein variables Volumen besitzt und durch Wände definiert ist, von denen wenigstens eine eine bewegliche Wand (5,7,8,11,12) ist, die dem Innendruck des Behälters ausgesetzt ist, wobei die Konditionierkammer (4) über den einen starken Druckverlust bewirkenden Durchlaß mit abzugebendem Fluid versorgt wird und außerdem mit dem Abgabemittel (2) kommuniziert, dadurch gekennzeichnet, daß das Verzögerungsmittel von einer kalibrierten Öffnung (6,8a,20) gebildet wird, deren Durchmesser die Verzögerung reguliert, wobei die bewegliche Wand (5,7,8,11,12) der Kammer die kalibrierte Öffnung versperrt, wenn sich die bewegliche Wand in einer Position befindet, in der das Volumen der Konditionierkammer (4) minimal ist.

2. Spenderbehälter gemäß Anspruch 1, dadurch gekennzeichnet, daß die bewegliche Wand der Konditionierkammer einen elastischen Balg (7) umfaßt.

3. Spenderbehälter gemäß Anspruch 1, dadurch gekennzeichnet, daß die bewegliche Wand der Konditionierkammer (4) eine nachgiebige Membran (8) umfaßt.

4. Spenderbehälter gemäß Anspruch 3, dadurch gekennzeichnet, daß die bewegliche Wand (8) außerdem die Öffnung (17a) eines Tauchrohrs (17) versperrt.

5. Spenderbehälter gemäß einem der Ansprüche 1 bis 4, dadurch gekennzeichnet, daß der Spenderbehälter (1) ein Aerosolbehälter ist, der das abzugebende Fluid und ein unter Druck stehendes Treibfluid enthält, wobei das Abgabemittel (2) ein Abgabeventii ist.

6. Spenderbehälter gemäß Anspruch 5, dadurch gekennzeichnet, daß der Aerosolbehälter ein Tauchrohr (17) umfaßt, das an einem Ende mit dem Abgabeventil (2) verbunden ist, während die Konditionierkammer (4) mit dem anderen Ende des Tauchrohrs (17) verbunden ist, so daß die Verbindung der Konditionierkammer (4) mit dem Abgabeventil (2) durch das Tauchrohr (17) stattfindet.

7. Spenderbehälter gemäß einem der Ansprüche 1 bis 6, dadurch gekennzeichnet, daß der Spenderbehälter (1) mit einer handbetätigbaren Pumpe ausgestattet ist und sich die Konditionierkammer (4) zwischen dem Innenvolumen des Behälters und dem Eingang der Pumpe befindet.
